# NOUVEAU FASCICULE DE BREVET EUROPEEN

(11) **EP 0 547 946 B2**
(45) Date de publication et mention de la décision concernant l'opposition: **22.03.2000**
(45) Mention de la délivrance du brevet: 09.10.1996
(21) Numéro de dépôt: 92403330.1
(22) Date de dépôt: 09.12.1992
(51) Int. Cl.: F25J 3/04

(54) **Procédé de production d'oxygène impur**
Verfahren zur Herstellung unreinen Sauerstoffs
Process for the production of impure oxygen

(30) Priorité: 18.12.1991 FR 9115705
(43) Date de publication de la demande: 23.06.1993
(62) Demande divisionnaire de: 96200235.8
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Girault, Jean-Louis, F-99131 Liège (BE); Mazières, Philippe, F-93370 Montfermeil (FR); Tranier, Jean-Pierre, F-94800 Villejuif (FR)
(74) Mandataire: Le Moenner, Gabriel

(56) Documents cités:
- EP-A- 0 447 112
- WO-A-88/00677
- DE-B- 1 235 347
- DE-C- 3 107 151
- US-A- 3 210 951
- US-A- 4 025 398
- US-A- 4 448 595
- US-A- 4 464 188
- US-A- 4 704 147
- US-A- 4 769 055
- US-A- 4 936 099
- US-A- 5 006 137
- US-A- 5 069 699
- Grosstechnische Sauerstoffanlagen in Hüttenwerken, "Klepzig-Fachberichte", vol. 10/1970, pp. 555-559
- Energy Conservation And Medium Purity Oxygen, "I. Chem. E. Symposium Series No 79", J.R. Flower, 1983

## Description

La présente invention est relative à un procédé de production d'oxygène impur par distillation d'air dans une installation de distillation d'air à double colonne, conformément au préambule de la revendication 1. Un tel procédé est connu, par exemple, du document US-A-5 069 699.

Les applications concernées par l'invention sont celles qui consomment de grandes quantités d'oxygène impur. On citera les procédés de gazéification de charbon ou de résidus pétroliers, ainsi que les procédés de réduction-fusion directe du minerai de fer.

Il est connu que pour produire par distillation d'air de l'oxygène impur, c'est-à-dire ayant une pureté inférieure à 99,5 % et généralement inférieure à 98 %, il est possible de diminuer la dépense d'énergie en augmentant la pression de marche de la double colonne, à condition que l'on puisse valoriser l'énergie disponible dans la colonne basse pression sous forme de pression.

Un moyen connu de valoriser cette pression, décrit par exemple dans US-A-4.224.045, consiste à combiner l'appareil de distillation d'air à une turbine à gaz : l'air à séparer est prélevé totalement ou partiellement au refoulement du compresseur de cette turbine, et le gaz résiduaire basse pression de l'appareil de distillation est renvoyé après compression à la turbine à gaz, l'oxygène impur et l'azote étant envoyés vers l'utilisation sous la pression de la colonne qui les produit.

De cette manière, la basse pression est entièrement valorisée et l'on obtient une énergie de séparation réduite.

Dans US-A-5.069.699, on décrit un procédé de distillation d'air dans une installation comprenant une double colonne et une colonne opérant à pression très élevée. Un des deux condenseurs de la colonne basse pression est alimenté par un débit d'air ou un débit d'azote provenant de la colonne opérant à pression très élevée.

L'invention a pour but de réduire encore la dépense d'énergie nécessaire à la production de l'oxygène impur et de pallier les défauts des systèmes antérieurs.

A cet effet, l'invention a pour objet un procédé selon la revendication 1.

On peut condenser un deuxième gaz de vaporisation, plus volatil que ledit premier gaz de vaporisation mais moins volatil que l'azote de tête de la colonne moyenne pression, à un niveau intermédiaire entre ceux desdites condensations.

Suivant des modes de réalisation préférés de l'invention :
- le troisième gaz de vaporisation est de l'azote à peu près pur ou impur produit par la double colonne et comprimé à une pression de vaporisation de l'oxygène impur sous la pression de production ;
- le troisième gaz de vaporisation est de l'air alimentant la double colonne, comprimé à une pression de vaporisation de l'oxygène impur sous la pression de production.

Un exemple de mise en oeuvre de l'invention va maintenant être décrit en regard de la figure 1 qui représentent schématiquement un mode de réalisation du procédé de distillation d'air conforme à l'invention. Les modes de réalisation montrés aux figures 2 à 4 ne sont pas couverts par les revendications.

L'installation représentée à la Figure 1 est destinée à produire de l'oxygène à une pureté de l'ordre de 85% sous une pression de l'ordre de 7,4 bars absolus. Elle comprend essentiellement une double colonne 1 de distillation d'air, constituée d'une colonne moyenne pression (ou "colonne MP") 2 fonctionnant sous 15,7 bars absolus et d'une colonne basse pression (ou "colonne BP") 3 fonctionnant sous 6,3 bars absolus, une ligne d'échange thermique principale 4, un sous-refroidisseur 5, un vaporiseur-condenseur auxiliaire 6 et une turbine 7 d'insufflation d'air dans la colonne basse pression. La colonne 3 est superposée à la colonne 2 et contient en cuve un vaporiseur-condenseur 8 et, au-dessus de celui-ci, un second vaporiseur-condenseur 9.

L'air à distiller arrive sous la moyenne pression via une conduite 10 et pénètre dans la ligne d'échange 4. La majeure partie de cet air est refroidie jusqu'au voisinage de son point de rosée et sort au bout froid de la ligne d'échange, le reste étant sorti de la ligne d'échange à une température intermédiaire, détendu à la basse pression dans la turbine 7 pour assurer le maintien en froid de l'installation, et insufflé à un niveau intermédiaire dans la colonne BP 3.

Une fraction de l'air entièrement refroidi est introduit, via une conduite 11, à la base de la colonne MP 2, et le reste est condensé dans le vaporiseur-condenseur 6; une partie du liquide obtenu est introduit via une conduite 12 en un point intermédiaire de la colonne 2, et le reste est, après sous-refroidissement en 5 et détente dans une vanne de détente 13, introduit en un point intermédiaire de la colonne BP 3.

Le "liquide riche" (air enrichi en oxygène) recueilli en cuve de la colonne MP est, après sous-refroidissement en 5 et détente dans une vanne de détente 14, introduit en un point intermédiaire de la colonne BP. De même, du "liquide pauvre" (azote impur) soutiré en un point intermédiaire de la colonne MP est, après sous-refroidissement en 5 et détente dans une vanne de détente 15, introduit au sommet de la colonne BP.

L'azote à peu près pur produit en tête de la colonne MP est pour partie évacué de l'installation en tant que produit, après réchauffement dans la ligne d'échange, via une conduite 16, et, pour le reste, envoyé sous forme gazeuse via une conduite 17, sous la moyenne pression, dans le vaporiseur-condenseur supérieur 9. Après condensation, cet azote est renvoyé en reflux en tête de la colonne MP via une conduite 18.

De plus, de l'azote impur gazeux, soutiré en un point intermédiaire de la colonne 2 et, dans cet exemple, au même niveau que le liquide pauvre, est envoyé via une conduite 19, sous la moyenne pression, dans le vaporiseur-condenseur inférieur 8. Le liquide ainsi obtenu est renvoyé en reflux dans la colonne MP, à peu près au même niveau, via une conduite 20.

Les courants de fluides sortant de la double colonne sont :
- au sommet de la colonne MP, de l'azote moyenne pression, dont il a été question plus haut;
- au sommet de la colonne BP, de l'azote impur, constituant le gaz résiduaire de l'installation. Cet azote impur, après réchauffement dans le sous-refroidisseur 5 et dans la ligne d'échange 4, est évacué via une conduite 21; et
- en cuve de la colonne BP, de l'oxygène impur liquide. Ce liquide est soutiré via une conduite 22, comprimé par une pompe 23 à la pression de production (7,4 bars absolus dans cet exemple), puis vaporisé dans le vaporiseur-condenseur 6 en condensant la fraction d'air moyenne pression qui traverse ce dernier, puis réchauffé sous forme gazeuse dans la ligne d'échange et évacué de l'installation via une conduite de production 24.

La description ci-dessus montre que, pour un écart de température donné dans le vaporiseur-condenseur 8, la température du liquide de cuve de la colonne BP est déterminée par celle du gaz condensé dans ce vaporiseur-condenseur. Comme il s'agit d'un gaz intermédiaire de la colonne MP, plus chaud que l'azote de tête de cette colonne, la température du liquide de cuve, qui est l'oxygène impur, est relativement élevée. Par suite, pour une pureté désirée de cet oxygène impur, la pression de la colonne BP, c'est-à-dire la basse pression, peut être augmentée. Finalement, on obtient de l'oxygène impur et de l'azote impur sous une pression accrue, ce qui permet de réaliser des économies sur leur valorisation, par exemple sur l'énergie nécessaire pour comprimer l'azote impur à la pression voulue dans une turbine à gaz (non représentée) couplée à l'installation, par exemple de la manière décrite dans le US-A-4 224 045 précité.

Dans ce contexte, le vaporiseur-condenseur supérieur 9 sert à fournir le reflux nécessaire en tête de la colonne MP.

Si les températures des deux gaz alimentant les deux vaporiseurs-condenseurs sont nettement différentes l'une de l'autre, il est nécessaire de prévoir un certain nombre de plateaux de distillation 25 entre ces vaporiseurs-condenseurs. Dans le cas contraire, ces plateaux peuvent être supprimés, ce qui simplifie la constructions de la colonne BP, les deux vaporiseurs-condenseurs pouvant même être intégrés en un seul échangeur de chaleur. C'est pourquoi les plateaux 25 ont été représentés en trait interrompu.

L'installation représentée à la Figure 2 ne diffère de la Figure 1 que par les points suivants.

L'oxygène impur est soutiré sous forme gazeuse de la colonne BP 3, et est simplement réchauffé dans la ligne d'échange 4 avant son évacuation via la conduite 24. Ceci est particulièrement intéressant lorsque l'oxygène impur est désiré sous la basse pression. En conséquence, le vaporiseur-condenseur 6 est supprimé.

De plus, une fraction de l'air moyenne pression refroidi au voisinage de son point de rosée est envoyée, via une conduite 26, dans le vaporiseur-condenseur inférieur 8 à la place du gaz intermédiaire de la Figure 1. Ce gaz intermédiaire, quant à lui, alimente un vaporiseur-condenseur intermédiaire 27 situé entre les vaporiseurs-condenseurs inférieur 8 et supérieur 9. Comme précédemment, il peut y avoir ou non des plateaux entre les paires de vaporiseurs-condenseurs. L'air liquéfié issu du vaporiseur-condenseur 8 est envoyé pour partie, via une conduite 28, dans la colonne MP et pour partie, après sous-refroidissement en 5 et détente dans la vanne de détente 13, dans la colonne BP.

Par rapport à la solution de la Figure 1, on obtient une température plus élevée en cuve de la colonne BP, ce qui est favorable à l'augmentation de la basse pression. En revanche, on doit vaporiser un liquide plus riche en oxygène que l'oxygène impur à produire, ce qui tend à réduire la basse pression.

Ce dernier inconvénient est supprimé dans l'installation de la Figure 3, qui permet de produire l'oxygène impur sous une pression élevée, et qui diffère de la précédente par les points suivants.

D'une part, l'oxygène impur est soutiré sous forme liquide de la cuve de la colonne BP, puis est amené par une pompe 23 à la pression de production désirée, puis vaporisé et réchauffé sous cette pression dans la ligne d'échange 4 avant d'être évacué de l'installation via la conduite 24.

D'autre part, pour compenser la perte de reflux dans la colonne MP résultant du soutirage d'oxygène liquide en cuve de la colonne BP, il est prévu un cycle azote, dit cycle de soutien de rectification, qui est utilisé en même temps pour assurer la vaporisation de l'oxygène impur : une partie de l'azote produit en tête de la colonne 3 (laquelle, dans ce cas, possède en tête un "minaret" 30 qui est alimenté à son sommet par de l'azote liquide pur provenant du vaporiseur-condenseur supérieur 9 et qui, par suite, produit de l'azote pur sous la basse pression) est, après réchauffement dans la ligne d'échange, comprimée par un compresseur 31 à la moyenne pression. Cet azote moyenne pression, réuni à un courant d'azote moyenne pression prélevé sur la conduite 16, est comprimé de nouveau par un compresseur 33 à une pression de vaporisation de l'oxygène impur comprimé par la pompe 23, liquéfié dans la ligne d'échange, puis, après détente dans une vanne de détente 34, introduit en reflux en tête de la colonne MP.

L'installation de la Figure 4 comporte également une colonne BP 3 à minaret 30. Toutefois, contrairement au cas précédent, c'est de l'air haute pression, surpressé à une pression de vaporisation de l'oxygène impur par un surpresseur 35, qui assure la vaporisation de l'oxygène impur dans la ligne d'échange 4. Dans cet exemple, cet air est, après liquéfaction et détente dans une vanne de détente 36 et dans la vanne de détente 13, réparti entre les deux colonnes 2 et 3. par conséquent, le compresseur 33 et la vanne de détente 34 de la Figure 3 sont supprimés.

De plus, l'azote issu du compresseur 31, comprimé à une pression supérieure à la moyenne pression, alimente sous forme gazeuse, après refroidissement dans la ligne d'échange, le vaporiseur-condenseur inférieur 8, et l'azote liquide résultant est, après détente dans une vanne de détente 37, réuni à l'azote liquide moyenne pression issu du vaporiseur-condenseur supérieur 9. Ceci présente l'avantage de permettre un réglage de la température de cuve de la colonne BP, et donc de la pression de cette colonne, par réglage de la pression de l'azote alimentant le vaporiseur-condenseur 8. Cette pression d'azote peut être choisie entre la moyenne pression et la pression pour laquelle l'azote se condense au bout froid de la ligne d'échange.

## Revendications

1. Procédé de production d'oxygène impur par distillation d'air dans une installation de distillation d'air à double colonne (1), la double colonne comprenant une colonne moyenne pression (2) et une colonne basse pression (3) comprenant les étapes de :
- faire fonctionner la colonne moyenne pression (2) sous une pression supérieure à 6 bars et de préférence au moins égale à 9 bars absolus environ;
- condenser dans un condenseur de cuve (8) de la colonne basse pression (3) un premier gaz de vaporisation moins volatil que l'azote de tête de la colonne moyenne pression (2);
- condenser de l'azote de tête de la colonne moyenne pression que l'on envoie ensuite en reflux en tête de la colonne moyenne pression dans un deuxième condenseur (9), à un niveau de la colonne basse pression (3) situé au-dessus dudit condenseur de cuve (8), le premier gaz de vaporisation étant un gaz soutiré à un niveau intermédiaire de la colonne moyenne pression (2) et -soutirer de l'oxygène impur sous forme liquide de la cuve de la colonne basse pression caractérisé en ce qu'il comprend les étapes d'amener l'oxygène impur soutiré sous forme liquide à la pression de production désirée et de le vaporiser sous cette pression par condensation d'un troisième gaz de vaporisation.

2. Procédé selon la revendication 1, caractérisé en ce qu'on condense un deuxième gaz de vaporisation, plus volatil que ledit premier gaz de vaporisation mais moins volatil que l'azote de tête de la colonne moyenne pression (2), à un niveau intermédiaire entre deux desdites condensations.

3. Procédé selon la revendication 1 ou 2, caractérisé en ce que le troisième gaz de vaporisation est de l'azote à peu près pur ou impur produit par la double colonne et comprimé (en 33) à une pression de vaporisation de l'oxygène impur sous la pression de production.

4. Procédé selon la revendication 1 ou 2, caractérisé en ce que le troisième gaz de vaporisation est de l'air alimentant la double colonne (1), comprimé (en 35) à une pression de vaporisation de l'oxygène impur sous la pression de production.

## Claims

1. Process for producing impure oxygen by distilling air in an air distillation installation with a double column (1), the double column comprising a medium pressure column (2) and a low pressure column (3) comprising the stages of:
- operating the medium pressure column (2) at a pressure greater than 6 bar and preferably at least equal to about 9 bar absolute;
- condensing in a vessel condenser (8) of the low pressure column (3) a first vaporization gas less volatile than nitrogen from the head of the medium pressure column (2);
- condensing nitrogen from the head of the medium pressure column which is then conveyed in reflux into the head of the medium pressure column in a second condenser (9) at a level of the low pressure column (3) situated above the said vessel condenser (8), the first vaporization gas being a gas withdrawn at an intermediate level of the medium pressure column (2) and
- withdrawing impure oxygen in liquid form from the bottom of the low pressure column, characterized in that it comprises the stages of bringing the impure oxygen withdrawn in liquid form to the desired production pressure and vaporizing it at this pressure by condensing a third vaporization gas.

2. Process according to claim 1, characterized in that a second vaporization gas, more volatile than the said first vaporization gas but less volatile than nitrogen from the head of the medium pressure column (2), is condensed at a level intermediate between those of the said condensations.

3. Process according to claim 1 or 2, characterized in that the third vaporization gas is almost pure or impure nitrogen produced by the double column and compressed (in 33) to a vaporization pressure of impure oxygen at the production pressure.

4. Process according to claim 1 or 2, characterized in that the third vaporization gas is air feeding the double column (1), compressed (in 35) to a vaporization pressure of impure oxygen at the production pressure.

## Patentansprüche

1. Verfahren zur Herstellung von Rohsauerstoff durch Destillation von Luft in einer Doppelkolonnen-Vorrichtung (1) zur Destillation von Luft, in der die Doppelkolonne eine Mitteldruckkolonne (2) und eine Niederdruckkolonne (3) umfaßt, mit den Schritten:
- Betreiben der Mitteldruckkolonne (2) unter einem Absolutdruck von mehr als etwa 6 bar und bevorzugt zumindest etwa gleich 9 bar;
- Kondensieren eines ersten verdampften Gases, das weniger flüchtig als der Stickstoff aus dem Kopf der Mitteldruckkolonne (2) ist, in einem Sumpfkondensator (8) der Niederdruckkolonne (3);
- Kondensieren des Stickstoffs aus dem Kopf der Mitteldruckkolonne, der sodann als Rückfluß aus dem Kopf der Mitteldruckkolonne auf einem sich oberhalb des Sumpfkondensators (8) befindenden Niveau der Niederdruckkolonne (3) in einen zweiten Kondensator (9) geleitet wird, wobei das erste verdampfte Gas ein auf einem Zwischenniveau der Mitteldruckkolonne (2) abgezogenes Gas ist, und
- Abziehen von Rohsauerstoff in flüssigem Zustand aus der Niederdruckkolonne,
dadurch gekennzeichnet, daß es die Schritte des Zuführens des abgezogenen flüssigen Rohsauerstoffs unter dem gewünschten Produktionsdruck und des Verdampfens dieses Rohsauerstoffs bei diesem Druck durch Kondensieren eines dritten verdampften Gases umfaßt.

2. Verfahren nach Anspruch 1, dadurch gekennzeichnet, daß man ein zweites verdampftes Gas, das flüchtiger als das erste verdampfte Gas , aber weniger flüchtig als der Stickstoff aus dem Kopf der Mitteldruckkolonne (2) ist, auf einem Zwischenniveau zwischen den zwei der genannten Kondensationen kondensiert.

3. Verfahren nach Anspruch 1 oder 2, dadurch gekennzeichnet, daß das dritte verdampfte Gas nahezu reiner oder roher, durch die Doppelkolonne erzeugter und bei (33) auf einen Druck, bei dem der Rohsauerstoff unter dem Produktionsdruck verdampft, verdichteter Stickstoff ist.

4. Verfahren nach Anspruch 1 oder 2, dadurch gekennzeichnet, daß das dritte verdampfte Gas die die Doppelkolonne (1) speisende, (bei 35) auf einen Druck, bei dem der Rohsauerstoff unter dem Produktionsdruck verdampft, verdichtete Luft ist.
